# EUROPÄISCHE PATENTSCHRIFT

(11) **EP 0 901 549 B1**
(45) Veröffentlichungstag und Bekanntmachung des Hinweises auf die Patenterteilung: **30.07.2003**
(21) Anmeldenummer: 97922747.7
(22) Anmeldetag: 23.05.1997
(51) Int. Cl.: E04F 13/08

(54) **WANDSTÜTZE FÜR FASSADENUNTERKONSTRUKTIONEN**
WALL SUPPORT FOR FACADE SUBSTRUCTURES
SUPPORT DE MUR POUR SOUS-COUCHES DE FA ADES

(30) Priorität: 24.05.1996 AT 31896 U
(43) Veröffentlichungstag der Anmeldung: 17.03.1999
(73) Patentinhaber: Slavonia Baubedarf Gesellschaft mbH, 1110 Wien (AT)
(72) Erfinder: ERKER, Gunter, A-2500 Baden (AT)
(74) Vertreter: Puchberger, Rolf
(86) Internationale Anmeldenummer: AT9700108
(87) Internationale Veröffentlichungsnummer: WO97045610

(56) Entgegenhaltungen:
- EP-A- 0 346 002
- DE-U- 8 501 840
- FR-A- 2 599 438
- US-A- 3 972 168

## Beschreibung

Die Erfindung betrifft eine Wandstütze für Fassadenunterkonstruktionen mit einem Befestigungsschenkel zur Montage der Wandstütze an einem Untergrund, wie einer tragenden Wand, und einem sich dazu senkrecht erstreckenden und sich zu seinem freien Ende hin etwas verbreiternden Tragschenkel, mit dem ein Tragprofil verbindbar ist, wobei der Befestigungsschenkel auf der Längsmittellinie der Wandstütze angeordnete Montagelöcher für eine Schraubverbindung mit dem Untergrund aufweist und der Tragschenkel im Bereich seines freien Endes einen mittig aus der Schenkelebene freigestanzten Schenkellappen, der gegen die Schenkelebene nach außen so weit abgekröpft ist, dass das Tragprofil zwischen dem freien Ende des Tragschenkels und dem Schenkellappen einklemmbar ist, sowie entlang seines freien Querrandes zu beiden Seiten des Schenkellappens angeordnete Montagelöcher für eine Schraub- oder Nietverbindung zwischen Tragschenkel und Tragprofil aufweist, und wobei zur Erhöhung der Torsionssteifigkeit der Wandstütze im Bereich jedes ihrer beiden Längsränder eine gegen die Innenseite der Wandstütze gerichtete Sicke vorgesehen ist.

Für eine klemmende Aufnahme der Tragprofile eingerichtete Wandstützen sind bereits in verschiedenen Ausführungen bekannt. Sie ermöglichen in einfacher Weise das aufgrund von Unebenheiten des Untergrundes, Abweichungen von der Senkrechten u.dgl. unbedingt erforderliche Ausrichten der Tragprofile, bevor diese zwecks endgültiger Verbindung, die mittels Schrauben oder Nieten erfolgt, mit den erforderlichen Löchern versehen werden.

Die eingangs genannte Wandstütze sieht einen In Draufsicht trapezförmigen Tragschenkel vor, der in seiner Mitte eine von dem freigestanzten Schenkellappen gebildete, liegend angeordnete, blattförmige Klemmfeder zum Einklemmen eines Tragprofiles trägt, das zwischen der Breitseite der Klemmfeder und dem Mittelteil des Tragschenkels eingeklemmt wird.

Aus der DE 85 01 840 U ist eine von Randsicken seitlich begrenzte Wandstütze mit messerförmigen Seitenrändern bekannt. Der Befestigungsschenkel und der Tragschenkel sind gleich breit und jeweils In Draufsicht rechteckig ausgebildet. Der Tragschenkel trägt zwei an seinen Seitenrändern jeweils stehend angeordnete, blattförmige Klemmfedern zum Einklemmen eines Tragproflles. Dieses wird an beiden Seitenrändern des Tragschenkels zwischen dessen messerförmigem Seitenrand und der diesem gegenüberliegenden, messerförmigen Kante der betreffenden, stehend angeordneten Klemmfeder eingeklemmt.

Die älteren Wandstützen wurden aus Aluminium oder aus Stahl mit Aluminium-Zink-Beschichtung gefertigt. Zu diesen zählt auch die eingangs genannte Wandstütze mit ihrem in Draufsicht trapezförmigen Tragschenkel.

Nachteilig bei der eingangs genannten Wandstütze ist, dass sie im Bereich des gesamten Befestigungsschenkels und auch des größeren Teils des Tragschenkels in ihrer Breite mit den Sicken endet, sodass einerseits als statisch relevante Auflagefläche des Befestigungsschenkels nur der zwischen den Sicken liegende Schenkelbereich anzusehen ist und andererseits auch die Auflagefläche des Tragschenkels bezüglich des zwischen dem Tragschenkel und dem Schenkellappen einzuklemmenden Tragprofils eher gering ist. Darüber hinaus enden die beiden Sicken bereits in einiger Entfernung vom freien Ende des in Draufsicht trapezförmigen Tragschenkels, sodass in diesem Randbereich, der ja die Löcher für die Befestigung des Tragprofils trägt, eine geringere Torsionssteifigkeit gegeben ist, wozu noch erschwerend hinzukommt, dass sich der freigestanzte Schenkellappen, wenn auch stark verschmälert, bis zum freien Rand des Tragprofils erstreckt, sodass der Tragschenkel ab Ursprung des Schenkellappens zweigeteilt ist, was die Torsionssteifigkeit und Stabilität in diesem Bereich zusätzlich vermindert. Schließlich ist bei der bekannten Wandstütze auch nachteilig, dass die Auflagefläche des Schenkellappens in bezug auf das einzuklemmende Tragprofil in dem stark verschmälerten Teil des Schenkellappens liegt und damit relativ klein ist, sodass die Haltekraft für das Tragprofil eher gering ist.

Diese Nachteile des Standes der Technik werden, ausgehend von einer Wandstütze der eingangs genannten Art, erfindungsgemäß dadurch behoben, dass die beiden Sicken bis zum freien Querrand des sich zu seinem freien Ende hin etwas verbreiternden Tragschenkels weitergeführt sind, dass seitlich an jede der beiden Sicken ein sich über die gesamte Wandstütze erstreckender und in den Schenkelebenen liegender schmaler Randabschnitt anschließt, und dass der Schenkellappen in Abstand von dem freien Querrand des Tragschenkels freigestanzt ist, wobei die Auflagefläche des Schenkellappens in bezug auf das einzuklemmende Tragprofil in einem Abschnitt maximaler Breite des Schenkellappens vorgesehen ist.

Durch die beiden an die Sicken anschließenden Randabschnitte wird zum einen die statisch relevante Auflagefläche des Befestigungsschenkels ganz erheblich verbreitert, da aufgrund der äußeren Randabschnitte nicht nur die Randabschnitte selbst, sondern auch die von den Sicken eingenommenen Flächen bei der Berechnung der statisch relevante Auflagefläche hinzuzurechnen sind. Bei der Montage besteht der Vorteil der Verbreiterung der Auflagefläche des Befestigungsschenkels vor allem darin, dass ein Verkanten der Wandstütze auf unebenen Untergründen in der Regel vermieden wird. Zum anderen wird durch die seitlichen Randabschnitte auch die Auflagefläche des Tragschenkels in bezug auf das Tragprofil vergrößert und ein größerer gegenseitiger Abstand der Montagelöcher ermöglicht, wodurch sich die Tragfähigkeit der Wandstütze erhöht, sodass diese z.B. auch das Gewicht von Steinfassaden aufnehmen kann. Dadurch, dass der Schenkellappen in Abstand von dem freien Querrand des Tragschenkels freigestanzt ist, bleibt der betreffende Randbereich geschlossen, womit die Steifigkeit in diesem Bereich erhalten bleibt. Durch die bis an den freien Querrand des sich zu seinem freien Ende hin etwas verbreiternden Tragschenkels weitergeführten Sicken wird die Torsionssteifigkeit und die Stabilität gerade jenes Bereiches des Tragschenkels erhöht, in welchem die Verbindungen zum Tragprofil hergestellt werden. Die in einem Abschnitt maximaler Breite des Schenkellappens vorgesehene und damit im Vergleich mit der bekannten Wandstütze breitere Auflagefläche in bezug auf das Tragprofil sorgt für eine erhöhte Haltekraft gegenüber letzterem.

Bei Wandstützen mit jeweils zwei, zu beiden Seiten des Schenkellappens angeordneten Montagelöchern ist es von Vorteil, wenn gemäss einer bevorzugten Ausführungsform der Erfindung die Sicken jeweils zwischen diesen zwei Montagelöchern hindurchgeführt sind, da damit, gleichgültig welches der beiden Montagelöcher für die Verbindung mit dem Tragprofil verwendet wird, im Verbindungsbereich optimale Stabilität besteht.

Nachstehend ist die Erfindung anhand der Zeichnung näher erläutert. In dieser zeigen: Fig. 1 eine Seitenansicht einer erfindungsgemäßen Wandstütze, Fig. 2 die Wandstütze nach Fig. 1 in Draufsicht, Fig. 3 die Wandstütze nach Fig. 1 in Vorderansicht und Fig. 4 einen Schnitt nach der Linie IV-IV in Fig. 1.

Die in den Figuren dargestellte Wandstütze besteht aus Aluminium oder aus Stahl mit Aluminium-Zink-Beschichtung und besitzt einen Befestigungsschenkel 1, auch Wandschenkel genannt, mit zwei auf der Längsmittellinie der Wandstütze angeordneten, unterschiedlich großen Langlöchern 2,2a für die Montage der Wandstütze an einem Untergrund, insbesondere an einer tragenden Wand. Das obere Langloch 2 dient zur Horizontalmontage der Wandstütze, während das untere Langloch 2a für die Vertikalmontage der Wandstütze zu verwenden ist. Die unterschiedliche Größe dieser Langlöcher 2,2a gewährleistet deren korrekte Verwendung in Abhängigkeit von der Montagelage (horizontal oder vertikal). Wären die Langlöcher gleich groß, bestünde eher die Gefahr einer Verwechslung.

An den Befestigungsschenkel 1 schließt ein sich dazu senkrecht erstreckender Tragschenkel 3 an, der zur Verbindung mit einem in Fig. 1 in strichlierten Linien angedeuteten Tragprofil 4, bei dem es sich je nach Fassadenkonstruktion um ein T-Profil, ein L-Profil od. ähnl. handeln kann, dient. Dieser Tragschenkel 3 weist im Bereich seines freien Endes, jedoch in Abstand von dem freien Querrand 5, einen mittig aus der Schenkelebene ausgestanzten Schenkellappen 6 auf, der gegen die Schenkelebene nach außen soweit abgekröpft ist, dass das Tragprofil 4 zwischen dem freien Ende des Tragschenkels 3 und dem Schenkellappen 6 einklemmbar ist. Die Auflagefläche 6a des Schenkellappens 6 in bezug auf das Tragprofil 4 liegt in einem Abschnitt maximaler Breite, was eine hohe Haltekraft für das eingeklemmte Tragprofil gewährleistet.

Aufgrund seiner "Federfunktion" wird ein solcher Schenkellappen üblicherweise auch als "Klemmfeder" bezeichnet. Wie bereits eingangs erwähnt, ermöglicht eine klemmende Aufnahme des Tragprofils durch die Wandstütze ein einfaches Ausrichten des Tragprofils 4, vor dessen endgültiger Befestigung an der Wandstütze durch Schrauben oder Nieten. Für diese Befestigung weist der Tragschenkel 3 entlang seines freien Querrandes 5 zu beiden Seiten des Schenkellappens 6 je ein Langloch 7,7a und ein Rundloch 8,8a auf, wobei die beiden Langlöcher 7,7a für eine Gleitmontage, z.B. mittels Gleitnieten, und die Rundlöcher 8,8a für eine Festpunktmontage des Tragprofils 4 dienen.

Dadurch, dass der Schenkellappen sich nicht wie bei der bekannten Wandstütze bis zum freien Querrand erstreckt, sondern in Abstand von letzterem freigestanzt ist, bleibt der betreffende Randbereich geschlossen und die Steifigkeit dieses Bereiches erhalten.

Zur Erhöhung der Torsionssteifigkeit der Wandstütze weist diese im Bereich jedes ihrer Längsränder eine gegen die Innenseite der Wandstütze gerichtete Sicke 9,9a auf, welche Sicken im wesentlichen ab Höhe des Ursprungs des Schenkellappens 6 mit sich stetig verminderndem Querschnitt und in bezug aufeinander divergierend zwischen den Montagelöchern 7,8 bzw. 7a,8a hindurch im wesentlichen bis zum freien Querrand 5 des Tragschenkels 3 weitergeführt sind.

Gegenüber der eingangs besprochenen, bekannten Wandstütze, bei der die Sicken bereits in einiger Entfernung von dem freien Querrand enden, hat diese Ausbildung den Vorteil, dass auch in jenen Bereichen des Tragschenkels 3, in denen die Verbindungen zum Tragprofil 4 hergestellt werden, für eine ausreichende Torsionssteifigkeit und Stabilität gesorgt ist.

Während die eingangs besprochene, bekannte Wandstütze im Bereich des gesamten Befestigungsschenkels und auch des größeren Teils des Tragschenkels in ihrer Breite mit den Sicken endet, schließt erfindungsgemäß seitlich an jede Sicke 9,9a ein sich über die gesamte Wandstütze erstreckender und in den Schenkelebenen liegender Randabschnitt 10,10a an. Durch diese Randabschnitte 10,10a wird, wie bereits ausführlich dargelegt, die statisch relevante Auflagefläche erhöht und ein Verkanten der Wandstütze bei unebenen Untergründen vermieden. Im Bereich des Tragschenkels 3 bringen die Randabschnitte 10,10a eine Vergrößerung der Auflagefläche In bezug auf das Tragprofil sowie die Möglichkeit eines größeren gegenseitigen Abstandes der Montagelöcher 7,7a bzw. 8,8a mit sich, wodurch eine erhebliche Erhöhung der Tragfähigkeit der Wandstütze erreicht werden kann.

## Patentansprüche

1. Wandstütze für Fassadenunterkonstruktionen, mit einem Befestigungsschenkel (1) zur Montage der Wandstütze an einem Untergrund, wie einer tragenden Wand, und einem sich dazu senkrecht erstreckenden und sich zu seinem freien Ende hin etwas verbreiternden Tragschenkel (3), mit dem ein Tragprofil (4) verbindbar ist, wobei der Befestigungsschenkel (1) auf der Längsmittellinie der Wandstütze angeordnete Montagelöcher für eine Schraubverbindung mit dem Untergrund aufweist und der Tragschenkel im Bereich seines freien Endes einen mittig aus der Schenkelebene freigestanzten Schenkellappen (6), der gegen die Schenkelebene nach außen so weit abgekröpft ist, dass das Tragprofil zwischen dem freien Ende des Tragschenkels und dem Schenkellappen einklemmbar ist, sowie entlang seines freien Querrandes zu beiden Seiten des Schenkellappens angeordnete Montagelöcher (7,7a,8,8a) für eine Schraub- oder Nietverbindung zwischen Tragschenkel und Tragprofil aufweist, und wobei zur Erhöhung der Torsionssteifigkeit der Wandstütze im Bereich jedes ihrer beiden Längsränder eine gegen die Innenseite der Wandstütze gerichtete Sicke vorgesehen ist, **dadurch gekennzeichnet, dass** die beiden Sicken (9,9a) bis zum freien Querrand (5) des sich zu seinem freien Ende hin etwas verbreiternden Tragschenkels (3) weitergeführt sind, dass seitlich an jede der beiden Sicken (9,9a) ein sich über die gesamte Wandstütze erstreckender und in den Schenkelebenen liegender Randabschnitt (10,10a) anschließt, und dass der Schenkellappen (6) In Abstand von dem freien Querrand (5) des Tragschenkels freigestanzt ist, wobei die Auflagefläche (6a) des Schenkellappens (6) in bezug auf das einzuklemmende Tragprofil (4) in einem Abschnitt maximaler Breite des Schenkellappens vorgesehen ist.

2. Wandstütze nach Anspruch 1, mit jeweils zwei zu beiden Seiten des Schenkellappens angeordneten Montagelöchern, **dadurch gekennzeichnet, dass** die Sicken (9,9a) jeweils zwischen diesen zwei Montagelöchern (7,8 bzw. 7a,8a) hindurchgeführt sind.

## Claims

1. Wall support for facade substructures, with an attachment limb (1) for mounting the wall support at a foundation, such as a load-bearing wall, and a load-bearing limb (3) which extends perpendicularly to the limb (1), widens somewhat towards its free end and to which a load-bearing section (4) can be joined, wherein the attachment limb (1) comprises mounting holes, disposed on the longitudinal centre line of the wall support, for a screwed joint with the foundation, and the load-bearing limb comprises in the region of its free end a limb flap (6) which is punched centrally out of the limb plane and is bent outwards with respect to the limb plane such that the load-bearing section can be clamped between the free end of the load-bearing limb and the limb flap, as well as assembly holes (7, 7a, 8, 8a), disposed along its free transverse edge on both sides of the limb flap, for a screwed or riveted joint between the load-bearing limb and the load-bearing section, and wherein a bead, which is directed towards the inside of the wall support, is provided to increase the torsional stiffness of the wall support in the region of each of its two longitudinal edges, **characterised in that** the two beads (9, 9a) continue up to the free transverse edge (5) of the load-bearing limb (3), which widens somewhat towards its free end, that an edge portion (10, 10a), which extends over the entire wall support and lies in the limb planes, adjoins each of the two beads (9, 9a) at the sides, and that the limb flap (6) is punched out at a spacing from the free transverse edge (5) of the load-bearing limb, wherein the supporting face (6a) of the limb flap (6) is provided in a portion of the limb flap which is of maximum width with respect to the load-bearing section (4) which is to be clamped.

2. Wall support according to Claim 1, with two mounting holes in each case disposed on both sides of the limb flap, **characterised in that** the beads (9, 9a) are in each case disposed between these two mounting holes (7, 8 and 7a, 8a, respectively).

## Revendications

1. Support de mur pour sous-couches de façades, comprenant une branche (1) de fixation pour le montage du support de mur sur un support, comme un mur porteur, et une branche (3) porteuse s'étendant perpendiculairement à la branche (1) de fixation, s'élargissant un peu vers son extrémité et par laquelle un profilé porteur (4) peut être assemblé, la branche (1) de fixation ayant, pour un vissage avec le support, des trous de montage disposés sur la ligne médiane longitudinale du support de mur et la branche porteuse ayant dans la région de son extrémité libre une patte de branche estampée (6) au milieu dans le plan de la branche et coudée par rapport au plan de la branche si loin vers l'extérieur que le profilé porteur peut être serré entre l'extrémité libre de la branche porteuse et la patte de la branche, ainsi que, pour une liaison par vissage ou rivetage entre la branche porteuse et le profilé porteur, des trous (7), (7a), (8), (8a) de montage disposé le long de son bord transversal libre de part et d'autre de la patte de branche et dans lequel, pour augmenter la rigidité à la torsion du support de mur, il est prévu, dans la zone de ses deux bords longitudinaux, une moulure dirigée vers la face intérieure du support de mur, **caractérisé en ce que** les deux moulures (9), (9a) se continuent jusqu'au bord (5) transversal libre de la branche (3) porteuse s'élargissant un peu vers son extrémité libre, **en ce que** latéralement à chacune des deux moulures (9), (9a) se raccorde une partie (10), (10a) s'étendant sur tout le support du mur et se trouvant dans les plans de branche et **en ce que** la patte fixe de branche est estampée à distance du bord (5) transversal libre de la branche porteuse, la surface (6a) d'appui de la patte (6) de branche étant prévue par rapport au profilé (4) porteur à serrer dans une partie de largeur maximum de la patte de branche

2. Support de mur suivant la revendication 1, comprenant respectivement deux trous de montage disposés des deux côtés de la patte de branche, **caractérisé en ce que** les moulures (9), (9a) passent respectivement entre ces deux trous (7), (8) et (7a) (8a) de montage.
